# EUROPÄISCHE PATENTSCHRIFT

(11) **EP 2 796 620 B1**
(45) Veröffentlichungstag und Bekanntmachung des Hinweises auf die Patenterteilung: **18.05.2016**
(21) Anmeldenummer: 14165646.2
(22) Anmeldetag: 23.04.2014
(51) Int. Cl.: E02D 27/52, E02D 5/80, E02D 27/50

(54) **Verfahren zur Herstellung eines Gründungspfahls für Offshore-Bauwerke sowie Gründungspfahl für Offshore-Bauwerke**
Method for constructing a foundation pile for offshore constructions and foundation pile for offshore structures
Procédé de fabrication d'un pieu de fondation pour des ouvrages offshore et pieu de fondation pour des ouvrages offshore

(30) Priorität: 26.04.2013 DE 102013007237
(43) Veröffentlichungstag der Anmeldung: 29.10.2014
(73) Patentinhaber: RWE Innogy GmbH, 45127 Essen (DE)
(72) Erfinder: Bartminn, Daniel, 25335 Elmshorn (DE)
(74) Vertreter: Kierdorf Ritschel Richly

(56) Entgegenhaltungen:
- WO-A1-2011/147476
- WO-A1-2012/021067
- US-B1- 6 764 251

## Beschreibung

Die Erfindung betrifft ein Verfahren zur Herstellung eines Gründungspfahls für Offshore-Bauwerke. Die Erfindung betrifft weiterhin einen Gründungspfahl für Offshore-Bauwerke sowie ein Offshore-Bauwerk mit einer Pfahlgründung.

Offshore-Bauwerke im Sinne der vorliegenden Erfindung sind beispielsweise Windkraftanlagen, Umspannwerke oder Bohr- oder Förderplattformen.

Für bestimmte Fundamenttypen für Offshore-Bauwerke, insbesondere für Offshore-Windkraftanlagen, ist eine Pfahlgründung im Meeresuntergrund erforderlich. Gängige Fundamenttypen sind beispielsweise sogenannte Monopiles, Jackets, Tripods oder Tripiles. Zur Verankerung dieser Fundamente im Meeresboden werden zunächst ein oder mehrere Stahlpfähle in den Meeresuntergrund gerammt. Auf die Stahlpfähle wird dann beispielsweise bei einem Jacket-Fundament eine Stahlgitterstruktur/Stahlrohrstruktur aufgesetzt, die oberhalb des Meeresspiegels ein sogenanntes "Transition Piece" (Übergangsstück) aufnimmt. Das Transition Piece nimmt dann das eigentliche Bauwerk, beispielsweise in Form eines Stahlturmes, auf. Der Turm nimmt an seinem obersten Ende den Windkraftgenerator mit einem Rotor auf.

Das Rammen der Fundamentpfähle, die auch als sogenannte "Piles" bezeichnet werden, geht mit Lärmemissionen einher, die insbesondere deshalb nicht wünschenswert sind, weil sie eine Schädigung und Verhaltensstörungen von marinen Säugetieren verursachen. Es ist daher bekannt und teilweise vorgeschrieben, vor Durchführung von Rammarbeiten Vergrämungsmaßnahmen und/oder Schallminderungsmaßnahmen durchzuführen, damit sichergestellt ist, dass sich keine marinen Säugetiere in der Nähe der Rammarbeiten aufhalten und/oder dass der Schall auf den erlaubten Grenzwert reduziert wird.

Da die Eindringtiefe der eingerammten Stahlpfähle und der Fortschritt solcher Rammarbeiten von der Festigkeit des Meeresuntergrundes abhängig ist, ist das Setzen von Stahlpfählen mit dem Nachteil behaftet, dass die Pfähle eines auf mehreren Pfählen aufgesetzten Fundaments nicht immer mit der gleichen Eindringtiefe im Meeresgrund verankert sind.

Je nach Beschaffenheit des Meeresuntergrundes müssen die Pfähle mit beachtlicher Tiefe in den Meeresuntergrund gerammt werden, da die Standsicherheit der Pfähle nur gewährleistet ist, wenn die Pfähle bis zu einem tragfähigen Bodenhorizont in den Untergrund eingetrieben wurden. Unter Umständen kann die tatsächliche Belastung der Pfähle höher als die angenommenen Tragfähigkeitsvoraussetzungen sein, was letztendlich zum Versagen eines Gründungspfahls führen kann. Unter Umständen kann die Belastung und Materialermüdung durch den Rammvorgang das vorhergesagte und einkalkulierte Maß überschreiten, so dass der Pfahl entweder ganz aufgegeben werden muss oder eine reduzierte Lebenserwartung hat. Die Gefahr eines lokalen Strukturversagens, beispielsweise durch Beulen, nimmt mit größerer Gründungstiefe zu.

Das Verbinden der Unterwasserkonstruktionen des Fundaments mit den Gründungspfählen erfordert das Vergießen der Verbindung mit unter Wasser aushärtbaren Vergussmassen oder anderer aufwendiger Verbindungstechniken.

Das Setzen der Pfähle muss in einem vorgegebenen Abstand erfolgen, was beim sogenannten "Prepiling" über entsprechende Schablone sichergestellt wird. Dies setzt voraus, dass die Untergrundbeschaffenheit derart ist, dass alle zu setzenden Pfähle bis zum vorgegebenen Bodenhorizont vorgetrieben werden können. Variationsmöglichkeiten bezüglich des Abstandes oder des Ortes für das Setzen der Pfähle bestehen keine.

Beim Setzen größerer Pfähle können unterseeische Strömungen zur Auskolkung des Meeresbodens im Bereich der Pfähle führen. In diesem Fall müssen weitere Maßnahmen vorgesehen werden, um eine Auskolkung des Meeresbodens zu verhindern. Die WO 2011/147476 A1 beschreibt ein Verfahren zur Herstellung eines Gründungspfahls für Offshore-Bauwerke.

Der Erfindung liegt daher die Aufgabe zugrunde, ein besonders einfaches Verfahren zur Herstellung eines Gründungspfahls für Offshore-Bauwerke bereitzustellen, welche insbesondere nicht den zuvor erwähnten Beschränkungen unterliegt.

Die Aufgabe wird durch ein Verfahren zur Herstellung eines Gründungspfahls für Offshore-Bauwerke gemäß Anspruch 1 gelöst.

Als Schusskanal im Sinne der vorliegenden Erfindung wird der von dem Fallanker beim Eintauchen in das Sediment des Meeresuntergrundes erzeugte Verdrängungskanal bezeichnet.

Der Erfindung liegt der Gedanke zugrunde, mittels eines Fallankers und wenigstens einer an dem Fallanker angeschlagenen Ankertrosse wenigstens einen Ankerpunkt im Meeresuntergrund zu setzen, an dem die Ankertrosse angeschlagen ist.

Der Fallanker ist beispielsweise hinsichtlich seiner Masse und hinsichtlich seiner Geometrie so bemessen, das dieser aufgrund seiner kinetischen Energie im freien Fall bis zu einer vorbestimmten Teufe in de Meeresuntergrund eindringt. Dieser nimmt dabei die an diesem angeschlagene Ankertrosse mit. An der Ankertrosse können eine oder mehrere Vergussmasseleitungen befestigt sein, die ebenfalls von dem Fallanker mitgenommen werden. Durch diese Vergussmasseleitung wird sodann unter Druck eine aushärtbare Vergussmasse, beispielsweise ein unter Wasser aushärtbarer Beton in den Schusskanal eingepresst, wobei die Ankertrosse gleichzeitig der Armierung der so in situ hergestellten Vergussmassesäule dient.

Als Fallanker im Sinne der vorliegenden Erfindung ist beispielsweise ein Fallanker vorgesehen, der einen torpedoförmigen Grundkörper mit einer Eindringspitze aufweist und der endseitig mit mehreren Torpedoflügeln zwecks Stabilisierung versehen ist.

Der Torpedokörper kann beispielsweise hohl ausgebildet sein und einen oder mehrere Ballastkammern umfassen, die mit einem Ballast befüllt werden können.

Das Verfahren hat insbesondere den Vorzug gegenüber herkömmlichen Pfahlgründungen, dass eine Abspannung des zu entrichtenden Bauwerks an eine oder mehrere Ankertrossen erfolgen kann, die naturgemäß einen gewissen Freiraum bei der Platzierung des Offshore-Bauwerks lässt, so dass das Setzen der Gründungspfähle nicht durch eine Schablone oder die Unterwasserstruktur des Bauwerks vorgegeben ist.

Darüber hinaus entfällt das Setzen der Pfähle mittels Rammeinrichtungen. Der Vorgang des Setzens des Fallankers ist einmalig, wohingegen das Rammen von Pfählen mit einem wiederkehrenden regelmäßig frequenten Schalleintrag in die Meeresumgebung einhergeht.

Als Zugelement im Sinne der vorliegenden Erfindung ist eine Ankertrosse oder eine Ankerkette oder ein Ankerkabel vorgesehen.

An einem Fallanker können selbstverständlich mehrere Zugelemente/Ankertrossen, oder Ankerkabel, oder Ankerketten angeschlagen sein, obwohl im Folgenden jeweils von einem Zugelement die Rede ist.

Ein Zugelement im Sinne der Erfindung ist jedenfalls ein flexibles Zugelement, welches nur Zugkräfte, nicht hingegen Druckkräfte übertragen kann.

Bei einer vorteilhaften Variante des Verfahrens gemäß der Erfindung ist vorgesehen, dass die Vergussmasse über wenigstens eine Teillänge des Zugelements in den Schusskanal eingebracht wird, wobei das Zugelement in der ausgehärteten Vergussmasse verbleibt. Das Zugelement dient dabei einerseits der Armierung der Vergussmasse, andererseits der Abspannung des zu errichtenden Offshore-Bauwerks. Damit wird die vom Fallanker zu erreichende Tiefe reduziert, da die zur Abspannung stimmung der Hauptstruktur an dem Zugelement erforderliche Mantelreibung reduziert ist und durch den Vergussmassenkörper geliefert wird.

Zweckmäßigerweise wird das Zugelement an der von dem Fallanker abliegenden Seite mit wenigstens einem Schwimmkörper versehen, der in einem vorbestimmten Abstand von dem Fallanker angeordnet ist, wobei der Abstand nach der geplanten Eindringtiefe des Fallankers in den Meeresuntergrund und nach der Höhe des Meeresspiegels über dem Meeresboden gewählt wird, so, dass das Zugelement und die mit diesem verbundene Vergussmasseleitung aufschwimmen können, so dass diese von einem Versorgungsschiff eingefangen werden können.

Zweckmäßigerweise wird der Fallanker vor dem Abwerfen mit Ballast versehen, wobei die Ballastmasse so gewählt wird, dass der Fallanker bis zu einem tragfähigen Bodenhorizont in den Meeresuntergrund eindringt.

Bei einer besonders vorteilhaften Variante des Verfahrens ist vorgesehen, dass der Fallanker an einem Abwurfstrang aufgehängt wird und das Abwerfen durch Betätigen eines Auslösemechanismus an dem Abwurfstrang erfolgt. Der Fallanker ist in diesem Fall sowohl an dem Abwurfstrang als auch an eines oder mehrere Zugelemente angeschlagen.

Bei einer günstigen Variante des Verfahrens gemäß der Erfindung kann vorgesehen sein, dass der Fallanker durch ein Schutzrohr oder eine Spundwandeinfassung in den Meeresuntergrund eingebracht wird, wobei das Schutzrohr oder die Spundwandeinfassung vorher gesetzt wurden.

Um ein Eindringen des Fallankers in den Meeresuntergrund zu erleichtern, kann vorgesehen sein, dass der Meeresuntergrund unterhalb des Schutzrohres oder innerhalb der Spundwandeinfassung vor dem Abwerden des Fallankers durch Injektion von Druckluft oder Wasser fluidisiert wird.

Alternativ kann beispielsweise bei Verwendung eines Schutzrohrs vorgesehen sein, dass das Schutzrohr vor dem Abwerfen des Fallankers leer gepumpt wird, so dass sich die kinetische Energie, mit der der Fallanker in den Meeresboden eindringen kann, signifikant erhöht.

Alternativ kann das Schutzrohr, welches sich beispielsweise über den Meeresspiegel hinaus erstrecken kann, mit einer Flüssigkeit vollgepumpt werden, so dass am Rohrfuß durch die Flüssigkeitssäule ein erhöhter hydrostatischer Druck aufgebaut wird, der das Eindringen des Fallankers in den Meeresuntergrund erleichtert. Die Flüssigkeitssäule kann beispielsweise hinsichtlich ihres spezifischen Gewichts entsprechend eingestellt sein. Beispielsweise kann als Flüssigkeit eine Schwerspatlösung Anwendung finden.

Das Schutzrohr kann beispielsweise vor dem Abwerfen des Fallankers bis zu einer gewissen Teufe in den Meeresuntergrund eingespült werden.

Die Vergussmasseleitung kann beispielsweise mit mehreren in Längsrichtung mit Abstand zueinander vorgesehenen Austrittsöffnungen oder Austrittsdüsen versehen sein, so dass die Vergussmasse gleichmäßig über die Höhe des Zugelements verteilt in den Schusskanal eindringen kann.

Auch ist es möglich, dass die Vergussmasseleitung während des Vergießens gezogen wird. Dann ist es nicht unbedingt erforderlich, mehrere Austrittsöffnungen für die Vergussmasse vorzusehen. Ein Ziehen der Vergussmasseleitung kann allerdings auch vorgesehen sein, wenn eine Vergussmasseleitung mit mehreren über deren Höhe und/oder Umfang verteilt angeordneten Austrittsöffnungen für die Vergussmasse Anwendung findet.

Die Vergussmasseleitung kann wenigstens über einen sich in dem Schusskanal erstreckenden Teilabschnitt verloren werden, d.h. über diesen Abschnitt in dem Schusskanal verbleiben.

Die der Erfindung zugrundeliegende Aufgabe wird weiterhin gelöst durch einen Gründungspfahl für Offshore-Bauwerke, der einen Fallanker, wenigstens eine an diesen angeschlagene Ankertrosse als Zugelement und eine in situ innerhalb des Meeresuntergrundes vergossene und sich innerhalb des Meeresuntergrundes über eine Länge erstreckende Vergussmassesäule umfasst, wobei sich die Ankertrosse über eine Teillänge innerhalb der Vergussmassesäule und bis wenigstens zum Meeresspiegel erstreckt. Der Gründungspfahl gemäß der Erfindung kann wenigstens eine Schutzverrohrung umfassen, die sich nur über eine Teillänge der Vergussmassesäule erstreckt.

Alternativ kann der Gründungspfahl mit einer Spundwandeinfassung versehen sein, die sich über eine Teillänge der Vergussmassesäule erstreckt.

Die der Erfindung zugrundeliegende Aufgabe wird schließlich gelöst durch ein Offshore-Bauwerk mit einer Pfahlgründung, umfassend mehrere im Meeresuntergrund versenkte Fallanker und sich oberhalb der Fallanker erstreckende, in situ vergossene Vergussmassesäulen, wobei das Bauwerk über Ankertrossen abgespannt ist, die an den Fallankern angeschlagen sind.

Zweckmäßigerweise erstrecken sich die Ankertrossen jeweils durch eine Vergussmassesäule bzw. in dieser etwa längsmittig.

Das Offshore-Bauwerk gemäß der Erfindung kann beispielsweise einen Monopile umfassen, der in herkömmlicher Art und Weise erstellt wurde und der eine Abspannung über mehrere Ankertrossen umfasst.

Das Offshore-Bauwerk gemäß der Erfindung umfasst eine Pfahlgründung die gemäß der Erfindung ausgebildet ist, wobei die Pfahlgründung mit dem Verfahren gemäß der Erfindung durchgeführt wurde.

Die Erfindung wird nachstehend anhand eines in den Zeichnungen dargestellten Ausführungsbeispiels erläutert.

Es zeigen:
- Figur 1:: zeigt eine Seitenansicht eines Monopile-Fundaments eines Offshore-Bauwerks nach dem Stand der Technik,
- Figur 2:: zeigt eine entsprechende Ansicht eines Offshore-Bauwerks, welches nach der Erfindung gegründet ist,
- Figur 3:: zeigt eine Draufsicht der Ansicht gemäß Figur 2,
- Figur 4:: zeigt eine Darstellung eines Fallankers gemäß der Erfindung,
- Figuren 4a bis 4c:: zeigen den Fallanker gemäß Figur 4 jeweils in der Oberansicht mit einem, vier oder fünf Ankertrossen und
- Figuren 5, 5a, 5b:: das Absetzen des Fallankers nach dem erfindungsgemäßen Verfahren.

Es wird zunächst Bezug genommen, auf Figur 1, die ein Monopile 1 nach dem Stand der Technik zeigt. Auf dem Monopile 1 ist ein Übergangsstück 2 mit einer Plattform 3 und einem nicht dargestellten Anschlussbauwerk aufgesetzt. Das Übergangsstück 2 wird im Stand der Technik auch als sogenanntes "Transition Piece" bezeichnet.

Der Monopile 1 gemäß der Erfindung hat einen verhältnismäßig großen Durchmesser und wurde entweder durch Rammen oder Einspülen in den Meeresuntergrund 4 gesetzt.

Die Figur 2 zeigt im unmittelbaren Vergleich zu der Figur 1 ein Offshore-Bauwerk gemäß der Erfindung ebenfalls umfassend einen Monopile 1, ein Übergangsstück 2 und eine Plattform 3.

Der Monopile 1 nach der Erfindung ist allerdings kürzer und schlanker als der Monopile 1 gemäß dem Stand der Technik. Ersterer ist über vier Ankertrossen 5 abgespannt, von denen jede an einen Gründungspfahl 6 im Meeresuntergrund 4 angeschlagen ist. Genauer gesagt ist jede Ankertrosse 5 an einem Fallanker 7 befestigt und erstreckt sich durch eine oberhalb des Fallankers 7 angeordnete Vergussmassesäule 8, welche im Meeresuntergrund in situ vergossen wurde. Die Vergussmassesäule 8 ist ohne verlorene Schalung und ohne Standrohr erstellt worden, wie nachstehend noch erläutert wird. Demgemäß hat die Vergussmassesäule 8 keine regelmäßige Außenkontur.

Die Figur 3 zeigt eine Draufsicht auf die Anordnung gemäß Figur 2.

Eine Ausgestaltung des Fallankers 7 ist in Figur 4 dargestellt. Der Fallanker 7 ist ein Fallanker im Sinne der vorstehenden Ausführungen. Dieses umfasst einen torpedoförmigen Grundkörper 9, der an seinem führenden Ende eine Eindringspitze 10 aufweist und seinem nacheilenden Ende mit vier Leitflügeln 11 versehen ist.

Am dem in Fallrichtung nacheilenden/hinteren Ende des Grundkörpers 9 ist eine Ankertrosse 5 angeschlagen, die konzentrisch zu einer Vergussmasseleitung 12angeordnet ist.

In dem dargestellten Beispiel ist eine extra konzentrische Anordnung der Vergussmasseleitung und der Ankerrosse 5 vorgesehen, derart, dass die Ankertrosse 5 sich innerhalb der Vergussmasseleitung 12 erstreckt, alternativ kann selbstverständlich vorgesehen sein, eine oder mehrere Vergussmasseleitungen 12 parallel zu der betreffenden Ankertrosse 5 zu verlegen.

Selbstverständlich können mit einem Fallanker 7 mehrere Ankertrossen 5 verbunden sein, wie es in den Figuren 4b und 4c andeutungsweise dargestellt ist. Diese Figuren zeigen jeweils, genauso wie Figur 4a, eine Draufsicht auf den Fallanker 7 gemäß Figur 4.

Bei dem Verfahren gemäß der Erfindung ist vorgesehen, den Fallanker 7 unter Ausnutzung einer gewissen Fallhöhe und Fallenergie in den Meeresuntergrund 4 einzuschießen, wobei der Fallanker 7 dabei die Ankertrosse 5 sowie die Vergussmasseleitung 12 mitnimmt. Sodann wird in den durch den Fallanker 7 erzeugten Schusskanal im Meeresuntergrund 4 eine Vergussmasse, beispielsweise Beton, unter Druck eingepresst, so dass sich die in Figur 2 oberhalb des Fallankers 7 erstreckende Vergussmassesäule 8 ergibt. Als Vergussmasse kommt ein Beton oder ein Ankermörtel in Betracht. Härtet die Vergussmasse aus, ergibt dies den in der Figur 2 dargestellten Gründungspfahl 6, aus dem die Ankertrosse 5 herausgeführt ist. Das Absetzen des Fallankers 7 ist in den Figuren 5, 5a und 5b verhältnismäßig stark vereinfacht dargestellt.

Der Fallanker 7 hängt an einem Kran 13, der auf einer provisorisch bereits errichteten Plattform 3 aufgestellt ist. Die Plattform 3 kann Teil des zu verankernden Offshore-Bauwerks sein.

Der Fallanker 7 ist einerseits an der Ankertrosse 5 angeschlagen, andererseits an einem Abwurfstrang 14 aufgehängt.

An dieser Stelle sei angemerkt, dass selbstverständlich der Fallanker 7 von einem Schiff angeworfen werden kann.

Mit 15 ist ein Schutzrohr bezeichnet, dessen Durchmesser geringfügig größer als derjenige des Fallankers 7 ist. Das Schutzrohr wurde nur geringfügig in den Meeresuntergrund 4 eingespült und erstreckt sich deutlich oberhalb des Meeresspiegels 16.

Der Fallanker 7 wird in das obere Ende des Schutzrohres 15 eingeführt, so dann wird der Fallanker 7 von dem Abwurfstrang 14 getrennt oder mit dem Abwurfstrang 14 unter Ausnutzung dessen kinetischer Energie abgeworfen. Der Fallanker 7 fällt durch das Schutzrohr 15 und dringt in den Meeresuntergrund 4 ein, wobei es einfachstenfalls nur die an diesem angeschlagene Ankertrosse 5 und die Vergussmasseleitung 12 mitnimmt.

An dem abliegenden Ende der Ankertrosse 5 ist ein Schwimmkörper 17 befestigt, der ein Aufschwimmen der Ankertrosse 5 ermöglicht. Die Ankertrosse 5 kann auf diese Art und Weise von einem Versorgungsschiff aufgenommen und beispielsweise an dem Offshore-Bauwerk befestigt und gespannt werden.

Der Fallanker 7 kann vor dem Abwurf mit entsprechendem Ballast versehen worden sein, weswegen der Grundkörper 9 des Fallankers 7 mit entsprechenden Kammern versehen sein kann.

Die Masse eines Fallankers kann etwa zwischen zehn und hundert Tonnen betragen, ein solcher Fallanker kann beispielsweise eine Länge bis zu zwanzig Metern und einen Durchmesser von bis zum einem Meter aufweisen.

### Bezugszeichenliste:

- 1: Monopile
- 2: Übergangsstück
- 3: Plattform
- 4: Meeresuntergrund
- 5: Ankertrossen
- 6: Gründungspfahl
- 7: Fallanker
- 8: Vergussmassesäule
- 9: Grundköper
- 10: Eindringspitze
- 11: Leitflügel
- 12: Vergussmasseleitung
- 13: Kran
- 14: Abwurfstrang
- 15: Schutzrohr
- 16: Meeresspiegel
- 17: Schwimmkörper

## Patentansprüche

1. Verfahren zur Herstellung eines Gründungspfahls (6) für Offshore-Bauwerke, folgende Verfahrensschritte umfassend:
- Bereitstellen und Anordnen eines Fallankers (7) in einer vorbestimmten Höhe oberhalb des Meeresbodens (4),
- Befestigen wenigstens einer Ankertrosse (5) an dem Fallanker,
- Befestigen wenigstens einer Vergussmasseleitung (12) an der Ankertrosse (5),
- Abwerfen des Fallankers, so dass dieser aufgrund seiner kinetischen Energie in den Meeresuntergrund eindringt, und
- Einbringen einer aushärtbaren Vergussmasse in den von dem Fallanker bei dem Eindringen in den Meeresuntergrund erzeugten Schusskanal.

2. Verfahren nach Anspruch 1, **dadurch gekennzeichnet, dass** die Vergussmasse wenigstens über eine Teillänge der Ankertrosse in den Schusskanal eingebracht wird, wobei die Ankertrosse in der ausgehärteten Vergussmasse verbleibt.

3. Verfahren nach einem der Ansprüche 1 oder 2, **dadurch gekennzeichnet, dass** die Ankertrosse mit wenigstens einem Schwimmkörper (17) versehen wird, der in einem vorbestimmten Abstand von dem Fallanker angeordnet ist, wobei der Abstand nach der geplanten Eindringtiefe des Fallankers in den Meeresuntergrund und nach der Höhe des Meeresspiegels (16) über dem Meeresboden gewählt wird.

4. Verfahren nach einem der Ansprüche 1 bis 3, **dadurch gekennzeichnet, dass** der Fallanker vor dem Abwerfen mit Ballast versehen wird, wobei die Ballastmasse so gewählt wird, dass der Fallanker bis zu einem tragfähigen Bodenhorizont in den Meeresuntergrund eindringt.

5. Verfahren nach einem der Ansprüche 1 bis 4, **dadurch gekennzeichnet, dass** der Fallanker an einem Abwurfstrang (14) aufgehängt wird und das Abwerfen durch Betätigen eines Auslösemechanismus an dem Abwurfstrang erfolgt.

6. Verfahren nach einem der Ansprüche 1 bis 5, **dadurch gekennzeichnet, dass** der Fallanker durch ein Schutzrohr (15) oder durch eine Spundwandeinfassung in den Meeresuntergrund verbracht wird.

7. Verfahren nach Anspruch 6, **dadurch gekennzeichnet, dass** das Schutzrohr vor dem Abwerfen des Fallankers in den Meeresuntergrund eingespült wird.

8. Verfahren nach einem der Ansprüche 6 oder 7, **dadurch gekennzeichnet, dass** der Meeresuntergrund innerhalb des Schutzrohres oder innerhalb der Spundwandeinfassung vor dem Abwerfen des Fallankers durch Injektion von Druckluft oder Wasser fluidisiert wird.

9. Verfahren nach Anspruch 6, **dadurch gekennzeichnet, dass** das Schutzrohr vor dem Abwerfen des Fallankers leergepumpt wird.

10. Verfahren nach einem der Ansprüche 1 bis 9, **dadurch gekennzeichnet, dass** wenigstens eine Vergussmasseleitung mit mehreren in Längsrichtung mit Abstand zueinander vorgesehenen Austrittsöffnungen für die Vergussmasse Anwendung findet.

11. Verfahren nach einem der Ansprüche 1 bis 10, **dadurch gekennzeichnet, dass** die Vergussmasseleitung während des Vergießens gezogen wird.

12. Verfahren nach einem der Ansprüche 1 bis 11, **dadurch gekennzeichnet, dass** die Vergussmasseleitung wenigstens über den sich in dem Schusskanal erstreckenden Teilabschnitt verloren wird.

13. Gründungspfahl (6) für Offshore-Bauwerke, hergestellt nach einem Verfahren gemäß einem der Ansprüche 1 bis 12, wobei der Gründungspfahl eine in situ innerhalb des Meeresuntergrundes (4) vergossene und sich innerhalb des Meeresuntergrundes (4) über eine Länge erstreckende Vergussmassesäule (8) umfasst, und wobei sich die Ankertrosse (5) innerhalb der Vergussmassesäule (8) und wenigstens bis zum Meeresspiegel (16) erstreckt.

14. Gründungspfahl nach Anspruch 13 mit einer Schutzverrohrung, die sich über eine Teillänge der Vergussmassesäule (8) erstreckt.

15. Gründungspfahl nach Anspruch 13 mit einer Spundwandeinfassung, die sich über eine Teillänge der Vergussmassesäule (8) erstreckt.

16. Offshore-Bauwerk mit einer Pfahlgründung umfassend mehrere im Meeresuntergrund (4) versenkte Gründungspfähle nach einem der Ansprüche 13 bis 15 und sich oberhalb der Fallanker (7) der Gründungspfähle erstreckende, in situ vergossene Vergussmassesäulen (8), wobei das Bauwerk über Ankertrossen (5) abgespannt ist, die an den Fallankern (7) angeschlagen sind.

17. Offshore-Bauwerk nach Anspruch 16, **dadurch gekennzeichnet, dass** sich die Ankertrossen (5) durch die Vergussmassesäulen erstrecken.

18. Offshore-Bauwerk nach einem der Ansprüche 16 oder 17, **dadurch gekennzeichnet, dass** dieses einen Monopile (1) und eine Abspannung über mehrere Ankertrossen (5) umfasst.

## Claims

1. Method for producing a foundation pile (6) for offshore structures, comprising the following method steps:
- supplying and arranging a drop anchor (7) at a predetermined height above the seabed (4),
- fastening at least one anchor cable (5) to the drop anchor,
- fastening at least one casting material line (12) to the anchor cable (5),
- dropping the drop anchor such that it penetrates into the seabed on account of its kinetic energy, and
- introducing a curable casting material into the shot channel produced by the drop anchor upon penetration into the seabed.

2. Method according to Claim 1, **characterized in that** the casting material is introduced into the shot channel at least over a part of the length of the tension element, wherein the anchor cable remains in the cured casting material.

3. Method according to either of Claims 1 and 2, **characterized in that** the tension element is provided with at least one float (17) which is arranged at a predetermined distance from the drop anchor, wherein the distance is selected according to the planned penetration depth of the drop anchor into the seabed and according to the height of the sea level (16) above the seabed.

4. Method according to one of Claims 1 to 3, **characterized in that**, prior to dropping, the drop anchor is provided with ballast, wherein the ballast mass is selected such that the drop anchor penetrates into the seabed down to a load-supporting subsoil horizon.

5. Method according to one of Claims 1 to 4, **characterized in that** the drop anchor is suspended on a drop string (14) and dropping is effected by actuating a release mechanism on the drop string.

6. Method according to one of Claims 1 to 5, **characterized in that** the drop anchor is brought into the seabed through a protective tube (15) or through a sheet piling enclosure.

7. Method according to Claim 6, **characterized in that**, prior to dropping the drop anchor, the protective tube is water-jet-driven into the seabed.

8. Method according to either of Claims 6 and 7, **characterized in that** the seabed within the protective tube or within the sheet piling enclosure is fluidized by injecting compressed air or water prior to dropping the drop anchor.

9. Method according to Claim 6, **characterized in that** the protective tube is pumped empty prior to dropping the drop anchor.

10. Method according to one of Claims 1 to 9, **characterized in that** at least one casting material line having a plurality of outlet openings for the casting material that are provided at a distance from one another in the longitudinal direction is used.

11. Method according to one of Claims 1 to 10, **characterized in that** the casting material line is drawn during the casting operation.

12. Method according to one of Claims 1 to 11, **characterized in that** the casting material line is lost at least over the subportion extending in the shot channel.

13. Foundation pile (6) for offshore structures, produced according to a method according to one of Claims 1 to 12, wherein the foundation pile comprises a casting material column (8) cast in situ within the seabed (4) and extending within the seabed (4) over a length, and wherein the anchor cable (5) extends within the casting material column (8) and at least up to the sea level (16).

14. Foundation pile according to Claim 13 having a protective casing which extends over a part of the length of the casting material column (8).

15. Foundation pile according to Claim 13 having a sheet piling enclosure which extends over a part of the length of the casting material column (8).

16. Offshore structure having a pile foundation comprising a plurality of foundation piles according to one of Claims 13 to 15 which are sunk in the seabed (4) and cast-in-situ casting material columns (8) extending above the drop anchors (7) of the foundation piles, wherein the structure is braced by means of anchor cables (5) which are fixed to the drop anchors (7).

17. Offshore structure according to Claim 16, **characterized in that** the anchor cables (5) extend through the casting material columns.

18. Offshore structure according to either of Claims 16 and 17, **characterized in that** it comprises a monopile (1) and bracing by means of a plurality of anchor cables (5).

## Revendications

1. Procédé de fabrication d'un pieu de fondation (6) pour des ouvrages offshore, comprenant les étapes de procédé suivantes :
- fournir et disposer une ancre (7) à une hauteur prédéterminée au-dessus du fond marin (4),
- fixer au moins une chaîne d'ancre (5) à l'ancre,
- fixer au moins une conduite de masse de coulée (12) à la chaîne d'ancre (5),
- jeter l'ancre de sorte que celle-ci s'enfonce dans le sous-sol marin sous l'effet de son énergie cinétique, et
- introduire une masse de coulée durcissable dans le passage d'insertion créé dans le sous-sol marin lors de l'enfoncement de l'ancre.

2. Procédé selon la revendication 1, **caractérisé en ce que** la masse de coulée est introduite dans le passage d'insertion au moins sur une longueur partielle de l'élément de traction, la chaîne d'ancre restant dans la masse de coulée durcie.

3. Procédé selon l'une quelconque des revendications 1 ou 2, **caractérisé en ce que** l'élément de traction est pourvu d'au moins un corps flottant (17) qui est disposé à une distance prédéterminée de l'ancre, la distance étant choisie conformément à la profondeur d'enfoncement prévue de l'ancre dans le sous-sol marin et conformément à la hauteur du niveau de la mer (16) au-dessus du fond marin.

4. Procédé selon l'une quelconque des revendications 1 à 3, **caractérisé en ce que** l'ancre, avant d'être jetée, est pourvue d'un ballast, la masse de ballast étant choisie de telle sorte que l'ancre pénètre jusqu'à un type de sol portant dans le sous-sol marin.

5. Procédé selon l'une quelconque des revendications 1 à 4, **caractérisé en ce que** l'ancre est accrochée à un tronçon de jet d'ancre (14) et le jet de l'ancre s'effectue en actionnant un mécanisme de déclenchement au niveau du tronçon de jet d'ancre.

6. Procédé selon l'une quelconque des revendications 1 à 5, **caractérisé en ce que** l'ancre est amenée dans le sous-sol marin par un tube de protection (15) ou par une bordure en palplanches.

7. Procédé selon la revendication 6, **caractérisé en ce que** le tube de protection est incorporé dans le sous-sol marin avant de jeter l'ancre.

8. Procédé selon l'une quelconque des revendications 6 ou 7, **caractérisé en ce que** le sous-sol marin est fluidisé par injection d'air sous pression ou d'eau à l'intérieur du tube de protection ou à l'intérieur de la bordure en palplanches avant de jeter l'ancre.

9. Procédé selon la revendication 6, **caractérisé en ce que** le tube de protection est pompé à vide avant de jeter l'ancre.

10. Procédé selon l'une quelconque des revendications 1 à 9, **caractérisé en ce qu'**au moins une conduite de masse de coulée comprenant plusieurs ouvertures de sortie prévues à distance les unes des autres dans la direction longitudinale est utilisée pour la masse de coulée.

11. Procédé selon l'une quelconque des revendications 1 à 10, **caractérisé en ce que** la conduite de masse de coulée est tirée pendant la coulée.

12. Procédé selon l'une quelconque des revendications 1 à 11, **caractérisé en ce que** la conduite de masse de coulée est perdue sur au moins la section partielle s'étendant dans le passage d'insertion.

13. Pieu de fondation (6) pour des ouvrages offshore, fabriqué selon un procédé selon l'une quelconque des revendications 1 à 12, dans lequel le pieu de fondation comprend une colonne de masse de coulée (8) coulée in situ à l'intérieur du sous-sol marin (4) et s'étendant sur une longueur à l'intérieur du sous-sol marin (4), et dans lequel la chaîne d'ancre (5) s'étend à l'intérieur de la colonne de masse de coulée (8) et au moins jusqu'au niveau de la mer (16).

14. Pieu de fondation selon la revendication 13, comprenant un tubage de protection qui s'étend sur une longueur partielle de la colonne de masse de coulée (8).

15. Pieu de fondation selon la revendication 13, comprenant une bordure en palplanches qui s'étend sur une longueur partielle de la colonne de masse de coulée (8).

16. Ouvrage offshore comprenant une fondation à base de pieux comprenant plusieurs pieux de fondation enfoncés dans le sous-sol marin (4) selon l'une quelconque des revendications 13 à 15 et des colonnes de masse de coulée (8) coulées in situ et s'étendant au-dessus de l'ancre (7) des pieux de fondation, l'ouvrage étant ancré par le biais de chaînes d'ancre (5) qui sont attachées aux ancres (7).

17. Ouvrage offshore selon la revendication 16, **caractérisé en ce que** les chaînes d'ancre (5) s'étendent à travers les colonnes de masse de coulée.

18. Ouvrage offshore selon l'une quelconque des revendications 16 ou 17, **caractérisé en ce que** celui-ci comprend une mono-pile (1) et un ancrage par le biais de plusieurs chaînes d'ancre (5).
